# FASCICULE DE BREVET EUROPEEN

(11) **EP 3 378 992 B1**
(45) Date de publication et mention de la délivrance du brevet: **02.10.2019**
(21) Numéro de dépôt: 18162453.7
(22) Date de dépôt: 19.03.2018
(51) Int. Cl.: E01F 13/12, F41H 11/08

(54) **DISPOSITIF DE PROTECTION CONTRE LES ATTAQUES DE CAMION-BÉLIERS**
SCHUTZVORRICHTUNG GEGEN RAMMANGRIFFE VON LASTKRAFTWAGEN
DEVICE FOR PROTECTION FROM TRUCK RAMMING ATTACKS

(30) Priorité: 21.03.2017 BE 175173
(43) Date de publication de la demande: 26.09.2018
(73) Titulaire: Pitagone, 1070 Bruxelles (BE)
(72) Inventeur: Weissberg, Marc, 1640 Rhode Saint Genèse (BE); BRETHOLZ, Shimon, Kfar Saba 4464412 (IL)
(74) Mandataire: Pronovem

(56) Documents cités:
- EP-A1- 3 323 942
- CH-A- 446 125
- CN-A- 106 468 049
- US-A1- 2010 290 833
- US-A1- 2012 177 439

## Description

### Domaine de l'invention

La présente invention concerne des barrières légères de protection contre les attaques terroriste au camion bélier.

### Arrière-plan technologique et état de la technique à la base de l'invention

Ces dernières années, ont vu une multiplication des attaques terroristes en Occident. Cette recrudescence des actes terroristes a été marquée aussi par une diversification des moyens utilisés en Europe, avec l'émergence en particulier de l'utilisation de poids lourds comme arme de terreur.

Il existe des barrières lourdes permettant de réduire les risques de ce type d'attaques, tel que des barrières de béton, ou des « plots » métalliques lourdement ancrés au sol. Ce type de barrière demande néanmoins soit une installation permanente, soit une logistique lourde impliquant l'utilisation d'engin de levage. Cette limitation est particulièrement sévère pour la sécurisation d'événements temporaires, fêtes, foire commerciale, concerts, ... Par ailleurs, ces événements temporaires semblent être devenues aujourd'hui des cibles privilégiées par les terroristes.

Une solution à ce problème est par exemple apportée par le document US 2012/0177439 qui propose une barrière légère pouvant être montée, placée, et démontée par quelques personnes peu outillées, et sans l'aide d'engin de levage. Néanmoins, si ces barrières sont efficaces contre des véhicules légers, l'expérience montre qu'elles ne sont pas suffisamment performantes pour arrêter des véhicules lourds tels que ceux utilisés récemment par des terroristes.

Les documents EP 3 323 942 divulgue une autre barrière anti-camion bélier.

### Buts de l'invention

La présente invention vise à proposer un dispositif de protection contre des attaques de poids lourds, qui soit léger et facilement utilisable par des forces de l'ordre peu outillées.

### Résumé de l'invention

La présente invention concerne un dispositif anti-camion bélier comprenant :
- au moins une barre(s) d'arrêt essentiellement horizontale(s);
- au moins une barre(s) de basculement formant avec la ou les barre(s) d'arrêt un angle d'au moins 100° dans un plan vertical,
chaque barre d'arrêt étant rigidement assemblée à une barre de basculement correspondante, les barres d'arrêts, lorsque le dispositif est monté sur une surface horizontale plane, présentant une légère inclinaison, les barres de basculement formant un angle d'au moins 100° par rapport à l'horizontale et **caractérisé en ce que** l'inclinaison est obtenue par des appuis situés à proximité du centre de gravité du ou des assemblages barre d'arrêt/barre de basculement de façon à permettre un basculement facilité de ces assemblages.

Selon des modes préférés de l'invention, le dispositif anti-camion bélier comprend l'une, ou une combinaison appropriée de plusieurs des caractéristiques suivantes :
- Le dispositif comprend des moyens d'ancrage comprenant des pointes essentiellement verticales aptes à pénétrer la surface du sol lorsque la roue d'un camion s'appuie sur une barre d'arrêt ;
- Le dispositif comprend des moyens d'ancrage supplémentaires comprenant une pointe apte à pénétrer la surface du sol lorsque le dispositif bascule sous l'effet d'un camion heurtant une barre de basculement ;
- les barres de basculement forment un angle compris entre 100 et 135° par rapport aux barres d'arrêt ;
- les barres d'arrêts sont emboitées de façon démontable dans des pièces de liaison dans lesquelles sont emboitées de façon démontable les barres de basculement pièces de liaisons maintenant en utilisation un angle fixe supérieur à 100° entre barres d'arrêts et les barres de basculement ;
- plusieurs assemblages barres d'arrêt/pièces de liaisons/barres de basculement sont disposés parallèlement les uns par rapport aux autres et liés entre eux par des traverses.

### Brève description des figures

La figure 1 représente une vue en perspective d'un exemple de barrière hors de l'invention.
La figure 2 représente une vue de profil de l'exemple de barrière de la figure 1.
La figure 3 représente une vue de profil d'un exemple préféré de l'invention.
La figure 4 représente une vue en perspective de l'exemple de la figure 3.
La figure 5 représente une vue de profil d'un autre exemple préféré de l'invention.
La figure 6 représente une vue de la face arrière d'un assemblage barre d'arrêt/pièces de liaisons/barres de basculement selon l'invention.
La figure 7 représente un poids lourd approchant d'un dispositif selon l'invention.
La figure 8 représente un poids lourd provoquant le basculement d'un assemblage barre d'arrêt/pièces de liaisons/barres de basculement selon l'invention.
La figure 9 représente un poids lourd ayant fait basculer le dispositif de l'invention, la barre d'arrêt prend appui d'une part sur le sol et d'autre part sur le bas de caisse appliquant ainsi une force d'arrêt maximale.

### Description d'une forme d'exécution préférée de l'invention

Tel que représenté aux figures 1 à 6, la présente invention concerne un dispositif anti-camion bélier comprenant des barres d'arrêt 3 essentiellement horizontales fixées à des barre de basculement 5 (i.e. des barres produisant un basculement du dispositif) formant avec les barres d'arrêt 3 un angle α d'au moins 100°.

Par essentiellement horizontale, nous entendons que ces barres sont destinées à être posées au sol, une des deux extrémités étant posée au sol, et l'autre extrémité étant soit posée au sol, soit légèrement surélevée.

Contrairement à l'art antérieur cherchant à produire une barrière verticale maintenue dans cette position par le poids d'un véhicule sur une base de la barrière, ou cherchant à soulever le véhicule par un mouvement de rotation de la barrière, le dispositif de la présente invention vise à utiliser des barres d'arrêt 3 comme des pieux ou fer de lance fixés d'une part au sol par pénétration d'une pointe 8 dans la surface du sol, et d'autre part fixé dans le bas de caisse du véhicule par le choc de celui-ci avec les éléments du dispositif de l'invention.

En effet, dans le cas d'un poids lourd, il est illusoire de penser que la charnière des dispositifs de l'art antérieur puisse présenter une tenue mécanique suffisante pour arrêter un camion lancé à pleine vitesse. Par contre, un pieu planté dans le bas de caisse, plutôt que de soulever le camion permet d'absorber un maximum d'énergie cinétique et d'arrêter le camion plus efficacement. Il apparait alors que plus le pieu est horizontal (direction opposée au mouvement) lors de la phase d'arrêt, plus le système est efficace.

Pour parvenir à ce résultat, le dispositif de l'invention cherche à faciliter le basculement de chaque élément de la barrière. Pour ce faire, plutôt que d'utiliser une barrière verticale, les barres de basculement 5 sont fixées aux barres d'arrêt 3 avec un angle d'au moins 100°, soit au moins 10° au-delà de l'angle des barrières de l'art antérieur. De préférence, cet angle est compris entre 100 et 135°. Cette inclinaison a deux effets. D'une part, cette inclinaison déplace le centre de gravité de l'ensemble vers l'arrière, facilitant ainsi le basculement du dispositif, et d'autre part, cet angle permet d'augmenter le couple de rotation appliqué par l'avant du camion sur le système.

Avantageusement, des moyens d'ancrage comprenant une pointe 8 apte à pénétrer la surface du sol lorsque le dispositif bascule sous l'effet d'un camion heurtant la barrière sont disposés à l'extrémité ou dans le prolongement des barres d'arrêt pour améliorer l'effet de pieux de ceux-ci.

De préférence, des moyens d'ancrage comprenant des pointes 7 essentiellement verticales aptes à pénétrer la surface du sol lorsque la roue d'un camion s'appuie sur le système sont disposés sous le dispositif de façon à éviter qu'il ne glisse.

Selon l'invention, les barres d'arrêt 3, lorsque le dispositif est monté sur une surface horizontale plane, présentent une légère inclinaison, les barres de basculement 5 formant un angle d'au moins 100° par rapport à l'horizontale, cette inclinaison étant obtenue par des appuis 10 situés légèrement vers l'avant du centre de gravité du ou des assemblages barre d'arrêt 3/barre de basculement 5 de façon à permettre un basculement facilité des assemblages.

Outre les aspects d'efficacité du dispositif en terme d'arrêt, le dispositif de l'invention doit aussi être aisément montable/démontable par un nombre restreint de personnes. Pour ce faire, le dispositif est de préférence démontable, les barres d'arrêts 3 étant emboitées de façon démontable dans des pièces de liaison 6 dans lesquels sont emboitées de façon démontable les barres de basculement 5 les pièces de liaisons maintenant un angle fixe supérieur à 100° entre barres d'arrêts 3 et les barres de basculement 5.

Plusieurs assemblages barres d'arrêt 3/pièces de liaisons 6/barres de basculement 5 peuvent être disposés parallèlement les uns par rapport aux autres et liés entre eux par des traverses 4. Dans ce cas, les traverses seront avantageusement dimensionnées de façon à opposer une résistance faible lors d'un choc avec un camion, de façon à ce que des assemblages adjacents n'empêchent le mouvement des autres assemblages. En particulier, il est important qu'un assemblage face à une roue, qui aura donc moins de chance de basculer en raison du poids du camion n'empêche pas un assemblage adjacent de basculer et de jouer son rôle de pieux pour l'arrêt du poids lourd.

De ce point de vue, il est aussi intéressant d'essayer de minimiser la probabilité qu'une roue du camion vienne directement monter sur les barres d'arrêt 3, réduisant ainsi leurs possibilités de basculement. Pour ce faire, il est avantageux que la face supérieure des barres d'arrêts 3 présente le moins de surface horizontale possible. Par exemple, l'utilisation de sections carrées ou en losange disposés sur une arrête tel que représenté aux figures 3 à 6 ont tendance à provoquer un glissement latéral de la roue du camion, réduisant la probabilité de blocage du basculement par une roue.

L'invention peut aisément être démontée et comprend avantageusement n barres d'arrêt 3, n étant un entier supérieur à 1, n barres de basculement 5, n pièces de liaisons 6 et (n-1)*3 traverses de fixation des barres 3,5 et pièces de liaisons 6 adjacentes.

Les barres d'arrêt 3 et les barres de basculement 5 peuvent être identiques, réduisant le nombre de pièces distinctes, facilitant ainsi le montage/démontage du système.

Les pièces de liaisons peuvent par exemple comprendre deux longerons métalliques creux soudés l'un à l'autre avec un angle supérieur à 100°, les barres d'arrêt et de basculement étant emboitées selon un assemblage de type male/femelle. L'homme du métier comprendra aisément que, au contraire, les barres peuvent être creuses, les pièces de liaisons venant s'emboiter dans les barres.

Avantageusement, les pièces de liaisons comprennent une jambe de force 9 ou une équerre 12 renforçant lesdites pièces de liaisons.

Les extrémités des barres d'arrêt peuvent aussi éventuellement comprendre des moyens de percement de pneus 11. De préférence, les moyens de percement des pneus 11 sont dimensionnés de façon à pouvoir aussi percer des tôles telles que celles formant le bas de caisse d'un camion. Ces moyens de percement permettent alors, en se fixant au bas de caisse lors de leur basculement d'augmenter le pouvoir d'arrêt du dispositif.

## Revendications

1. Dispositif anti-camion bélier comprenant :
- au moins une barre(s) d'arrêt (3) essentiellement horizontale(s);
- au moins une barre(s) de basculement (5) formant avec la ou les barre(s) d'arrêt (3), dans un plan vertical, un angle (α) d'au moins 100°,
chaque barre d'arrêt (3) étant rigidement assemblée à une barre de basculement (5) correspondante, les barres d'arrêt (3), lorsque le dispositif est monté sur une surface horizontale plane, présentant une légère inclinaison, les barres de basculement (5) formant un angle d'au moins 100° par rapport à l'horizontale et **caractérisé en ce que** l'inclinaison est obtenue par des appuis (10) situés à proximité du centre de gravité du ou des assemblages barre d'arrêt (3)/barre de basculement (5) de façon à permettre un basculement facilité de ces assemblages.

2. Dispositif anti-camion bélier selon la revendication 1 comprenant des moyens d'ancrage comprenant des pointes (7) essentiellement verticales aptes à pénétrer la surface du sol lorsque la roue d'un camion s'appuie sur une barre d'arrêt.

3. Dispositif anti-camion bélier selon l'une de revendications 1 ou 2 comprenant des moyens d'ancrage supplémentaires comprenant une pointe (8) apte à pénétrer la surface du sol lorsque le dispositif bascule sous l'effet d'un camion heurtant la barrière.

4. Dispositif anti-camion bélier selon l'une de revendications précédentes dans lequel les barres de basculement (5) forment un angle (α) compris entre 100 et 135° par rapport aux barres d'arrêt (3).

5. Dispositif anti-camion bélier selon l'une quelconque des revendications précédentes dans lequel plusieurs assemblages barres d'arrêt (3)/pièces de liaisons(6)/barres de basculement (5) sont disposés parallèlement les uns par rapport aux autres et liés entre eux par des traverses (4).

## Patentansprüche

1. Vorrichtung gegen Rammangriffe von Lastkraftwagen, umfassend:
- mindestens eine Stoppstange/Stoppstangen (3), die im Wesentlichen horizontal ist/sind,
- mindestens eine Kippstange/Kippstangen (5), die mit der oder den Stoppstange(n) (3) auf einer vertikalen Ebene einen Winkel (α) von mindestens 100° bildet/bilden,
wobei jede Stoppstange (3) starr mit einer entsprechenden Kippstange (5) montiert ist, wobei die Stoppstangen (3), wenn die Vorrichtung auf eine horizontale ebene Fläche angebracht ist, eine leichte Neigung aufweisen, wobei die Kippstangen (5) einen Winkel von mindestens 100° mit Bezug auf die Horizontale bilden, und **dadurch gekennzeichnet, dass** die Neigung durch Stützen (10) erzielt wird, die sich nahe am Schwerpunkt der Montage(n) Stoppstange (3)/Kippstange (5) befinden, um ein vereinfachtes Kippen dieser Montagen zu ermöglichen.

2. Vorrichtung gegen Rammangriffe von Lastkraftwagen nach Anspruch 1, umfassend Verankerungsmittel, umfassend Spitzen (7), die im Wesentlichen vertikal sind, die geeignet sind, in die Fläche des Bodens einzudringen, wenn das Rad eines Lastkraftwagens auf einer Stoppstange aufliegt.

3. Vorrichtung gegen Rammangriffe von Lastkraftwagen nach einem der Ansprüche 1 oder 2, umfassend zusätzliche Verankerungsmittel, umfassend eine Spitze (8), die geeignet ist, in die Fläche des Bodens einzudringen, wenn die Vorrichtung unter der Einwirkung eines Lastkraftwagens, der an die Barriere stößt, kippt.

4. Vorrichtung gegen Rammangriffe von Lastkraftwagen nach einem der vorhergehenden Ansprüche, wobei die Kippstangen (5) einen Winkel (α) bilden, der im Bereich zwischen 100 und 135° mit Bezug auf die Stoppstangen (3) liegt.

5. Vorrichtung gegen Rammangriffe von Lastkraftwagen nach einem der vorhergehenden Ansprüche, wobei mehrere Montagen Stoppstangen (3)/Verbindungsstücke (6)/Kippstangen (5) parallel zueinander und untereinander durch Querstreben (4) verbunden angeordnet sind.

## Claims

1. An anti-ramming vehicle device comprising:
- at least one essentially horizontal stop bar (3);
- at least one tilting bar (5) forming, with the stop bar (3), in a vertical plane, an angle (α) of at least 100°,
each stop bar (3) being rigidly assembled to a corresponding tilting bar (5), the stop bars (3), when the device is mounted on a planar horizontal surface, having a slight incline, the tilting bars (5) forming an angle of at least 100° relative to the horizontal and **characterized in that** the incline is obtained by bearing points (10) located near the center of gravity of the stop bar (3)/tilting bar (5) assembly or assemblies so as to allow easier tilting of these assemblies.

2. The anti-ramming vehicle device according to claim 1, comprising anchoring means comprising essentially vertical tips (7) able to penetrate the surface of the ground when the wheel of a truck bears on a stop bar.

3. The anti-ramming vehicle device according to one of claims 1 or 2, comprising additional anchoring means comprising a tip (8) able to penetrate the surface of the ground when the device tilts under the effect of a truck colliding with the barrier.

4. The anti-ramming vehicle device according to one of the preceding claims, wherein the tilting bars (5) form an angle (α) of between 100 and 135° relative to the stop bars (3).

5. The anti-ramming vehicle device according to any one of the preceding claims, wherein several stop bar (3)/connecting part (6)/tilting bar (5) assemblies are arranged parallel to one another and connected to one another by crosspieces (4).
